# EUROPÄISCHE PATENTSCHRIFT

(11) **EP 0 679 840 B1**
(45) Veröffentlichungstag und Bekanntmachung des Hinweises auf die Patenterteilung: **15.07.1998**
(21) Anmeldenummer: 95104625.9
(22) Anmeldetag: 29.03.1995
(51) Int. Cl.: F23G 7/06, F23C 5/00

(54) **Vorrichtung zum Verbrennen von Störstoffen**
Device for burning impurities
Dispositif pour la combustion d'impuretés

(30) Priorität: 28.04.1994 DE 4414875
(43) Veröffentlichungstag der Anmeldung: 02.11.1995
(73) Patentinhaber: H KRANTZ-TKT GmbH, D-51465 Bergisch Gladbach (DE)
(72) Erfinder: Benzel, MArtin, Dipl.-Ing., D-52072 Aachen (DE)
(74) Vertreter: Bauer, Hubert, Dipl.-Ing.

(56) Entgegenhaltungen:
- EP-A- 0 054 863
- EP-A- 0 528 455
- DE-A- 3 107 664
- DE-A- 4 031 042
- GB-A- 2 153 985

## Beschreibung

Die Erfindung betrifft eine Vorrichtung zum Verbrennen von in einem Medienstrom enthaltenen Störstoffen. Die Vorrichtung besteht aus einem zylindrischen Behälter mit einem Eintrittsstutzen und einem Austrittsstutzen für den Medienstrom. Dieser ist durch ringförmig im Behälter angeordnete, axial ausgerichtete Wärmetauscher über eine mit einer Brennereinrichtung ausgestattete Ringkammer und über ein koaxial im Behälter gelagertes Hochgeschwindigkeitsrohr nach Umströmung der Wärmetauscher dem Austrittsstutzen zuführbar.

Bei einer derartigen aus der EP 0 447 631 B1 bekannten Vorrichtung erfolgt die Verbrennung der Störstoffe, indem der damit beladene Medienstrom durch den Wirkungsbereich eines zentral angeordneten Brenners über ein Hochgeschwindigkeitsrohr dem eigentlichen Brennraum zugeführt wird, um den als Wärmetauscher dienende Rohrbündel ringförmig angeordnet sind. Durch diese Anordnung ermöglicht die bekannte Vorrichtung eine relativ kompakte Bauweise.

Schäden an den als hoch beanspruchte Verschleißteile anzusehenden Wärmetauschern, die schwierig zu warten sind, verursachen kostenaufwendige Reparaturarbeiten. Häufig lassen sich diese Arbeiten mit vertretbarem Aufwand nicht durchführen, so daß die gesamte Vorrichtung gegen eine neue Vorrichtung ausgetauscht werden muß.

Der Erfindung liegt die Aufgabe zugrunde, eine Vorrichtung der eingangs beschriebenen Art so auszubilden, daß sich die Vorrichtung einfach in solche Baugruppen zerlegen läßt, deren Einzelteile dadurch leicht zugänglich und im Bedarfsfall durch neue Einzelteile schnell ersetzbar sind.

Zur Lösung dieser Aufgabe wird von einer Vorrichtung der im Oberbegriff des Anspruchs 1 genannten Art ausgegangen, welche erfindungsgemäß die im kennzeichnenden Teil des Anspruchs 1 angegebenen Merkmale aufweist.

Durch die erfindungsgemäße Unterteilung des Behälters in drei koaxial aufeinander folgenden Behälterabschnitten lassen sich die Wärmetauscher in einem ersten Behälterabschnitt unterbringen, der im zerlegten Zustand des Behälters über eine Stirnseite frei zugänglich ist und einen Ersatz beschädigter Wärmetauscher in einfacher Weise ermöglicht. Ebenso einfach sind Wartungsarbeiten an der im zweiten Behälterabschnitt untergebrachten Brennereinrichtung, zumal diese im zerlegten Zustand des Behälters sogar von beiden Stirnseiten des Behälterabschnittes aus frei zugänglich ist. Obschon der dritte Behälterabschnitt im wesentlichen nur das Hochgeschwindigkeitsrohr enthält, ist auch dieses im zerlegten Zustand des Behälters über eine dazu frei zugängliche Stirnseite dieses Behälterabschnittes völlig unbehindert de- und remontierbar.

Vorzugsweise sind die Behälterabschnitte dicht über radial nach außen vorstehende Flansche lösbar miteinander verbunden, wobei in vom Hochgeschwindigkeitsrohr durchdrungene Bereiche der Stirnseiten der Behälterschnitte Labyrinthdichtungen vorgesehen sind.

Nach einer besonders vorteilhaften Ausgestaltung der Erfindung besteht die Brennereinrichtung aus kreisförmig verteilt angeordneten Einzelbrennern, denen jeweils ein dem zweiten Behälterabschnitt mit dem dritten Behälterabschnitt verbindender, mit Drallschaufeln ausgestatteter Stutzen zugeordnet ist.

Durch diese Ausgestaltung der Brennereinrichtung läßt sich der mit Schadstoffen beladene Medienstrom mit hohen Turbulenzen durch den unmittelbaren Wirkungsbereich der einzelnen Brenner leiten und dadurch bei kurzen Verweilzeiten eine intensive Oxidation der Störstoffe erzielen. Gegenüber bekannten Vorrichtungen dieser Art ist bei der erfindungsgemäßen Vorrichtung dazu eine hochturbulente Mischstrecke nicht erforderlich. Vielmehr dient das zentral angeordnete Hochgeschwindigkeitsrohr bei der erfindungsgemäßen Vorrichtung lediglich zur Rückführung des von Schadstoffen befreiten Mediums aus der Brennkammer zum vorgeschalteten Wärmetauscher.

In der Ebene der Umlenkung bzw. des Eintritts des Medienstromes in das Hochgeschwindigkeitsrohr entsteht eine sogenannte Strömungssenke, die eine verlustfreie Ausgestaltung der Einströmung zuläßt. Demgegenüber sehen konventionelle Vorrichtungen eine Strömung aus dem Hochgeschwindigkeitsrohr in die Brenner-einrichtung vor, wodurch eine sogenannte Strömungsquelle entsteht, die auch bei strömungsgerechter Ausbildung der Medienstromumlenkung Verluste zwischen 500 und 600 Pa verursacht.

Vorzugsweise ist zwischen dem Einströmquerschnitt des Hochgeschwindigkeitsrohres und der diesem gegenüberliegenden Stirninnenseite des dritten Behälterabschnittes ein Abstand vorgesehen, der mindestens dem 0,5fachen Durchmesser des Hochgeschwindigkeitsrohres entspricht.

Nach einer weiteren Ausgestaltung der Erfindung können die Wärmetauscher als Rohr- oder auch als Platten-Wärmetauscher ausgebildet sein, da die dreiteilige Behälterausführung beliebig gestaltete Wärmetauscher zuläßt.

Damit sich Wärmedehnungen des Hochgeschwindigkeitsrohres frei von anderweitigen Materialbeanspruchungen auswirken können, sieht eine weitere Ausgestaltung der Erfindung vor, daß das Hochgeschwindigkeitsrohr mit seinem einströmseitigen Ende von einer Konsole gleitend getragen ist.

Schließlich sieht eine Ausgestaltung der Erfindung noch vor, daß sämtliche Behälterabschnitte auf ihrer jeweiligen Mantelinnenseite mit einer Isolationsschicht versehen sind.

Die Isolationsschicht auf der Mantelinnenseite der Behälterabschnitte ist nicht nur einfach und damit kostengünstig anzubringen, sondern schafft eine wesentliche Voraussetzung für hohe Oberflächentemperaturen im Innenbereich des Behälters, wodurch die Neigung zur CO₂-Bildung an Stahlteilen entsprechend reduziert wird. Dieser Vorteil gilt insbesondere auch für das Hochgeschwindigkeitsrohr, das einen relativ kleinen Durchmesser und damit eine entsprechend geringe Oberfläche aufweisen kann und kaum einen Temperaturabfall bei der Rückführung des Medienstromes verursacht.

In der Zeichnung ist ein Ausführungsbeispiel einer erfindungsgemäßen Vorrichtung in einem Längsschnitt schematisch dargestellt und nachfolgend näher beschrieben. Es zeigt:
- Fig. 1: einen Längsschnitt durch die Vorrichtung
und
- Fig. 2: einen Querschnitt durch einen Einzelbrenner der Brennereinrichtung in gegenüber Fig. 1 größerem Maßstab.

Die Vorrichtung umfaßt einen zylindrischen Behälter, der aus drei koaxial aufeinanderfolgenden Behälterabschnitten 1, 2 und 3 zusammengesetzt ist.

Der Behälterabschnitt 1 ist mit einem über einen Behältermantel 4 radial vorstehenden Eintrittsstutzen 5 für den mit Schadstoffen beladenen Medienstrom und mit einem axial über eine Behälterstirnseite 6 vorstehenden Austrittsstutzen 7 für den von Schadstoffen befreiten Medienstrom versehen.

Der thermisch zu behandelnde Medienstrom gelangt über den Eintrittsstutzen 5 in eine vom Austrittsstutzen 7 koaxial durchdrungene und folglich ringförmige Verteilungskammer 8 des Behälterabschnittes 1. Eine Ringscheibe 9 grenzt die Verteilungskammer 8 von einer Durchströmungskammer 10 des Behälterabschnittes 1 ab. An nicht dargestellte Bohrungen in der Ringscheibe 9 sind einströmseitige Enden von als Wärmetauscher 11 ausgebildeten Rohrbündeln in kreisförmiger Verteilung angeschlossen. Diese erstrecken sich in Parallelabständen axial über die Länge der Durchströmungskammer 10 und sind mit ihren ausströmseitigen Enden gleichfalls an nicht dargestellte Bohrungen in einer Ringscheibe 12 angeschlossen. Die Ringscheibe 12 grenzt den Behälterabschnitt 1 vom Behälterabschnitt 2 ab.

Im Behälterabschnitt 2 ist konzentrisch eine Ringleitung 13 angeordnet, die an eine radiale Zuführleitung 14 angeschlossen ist und über Verteilungsleitungen 15 Einzelbrenner 16 mit Brennstoff versorgt.

Wie Fig. 2 zeigt, sind den Einzelbrennern 16 mit Drallschaufeln 17 ausgestattete Stutzen 18 zugeordnet. Diese sitzen in einer Ringscheibe 19, welche den Behälter-abschnitt 2 vom Behälterabschnitt 3 abgrenzt. Aus einem Ringraum 20 gelangt der Medienstrom somit über die Stutzen 18 unter intensiver Verdrallung in den Behälterabschnitt 3.

Im Behälteraschnitt 3 ist koaxial ein Hochgeschwindigkeitsrohr 21 mit einem einströmseitigen Ende 22 in der Nähe einer Behälterstirnseite 23 auf einer Konsole 24 gleitfähig gelagert. Das Hochgeschwindigkeitsrohr 21 durchdringt die Ringscheibe 19 und 12 und mündet mit einem ausströmseitigen Ende 25 in die Durchströmungskammer 10.

Der thermisch behandelte Medienstrom umspült unter mehrfacher Umlenkung durch kreis- bzw. kreisringförmige Schikanen 26, 27 die Rohrbündel des Wärmetauschers 11 in der Durchströmungskammer 10 und gelangt schließlich zum Austrittsstutzen 7, um über ein nicht dargestelltes Rohrleitungssystem abgeführt zu werden.

Die über radial nach außen vorstehende Flansche 28 dicht miteinander verbundenen Behälterabschnitte 1, 2 und 3 sind auf ihrer jeweiligen Mantel- und Stirninnenseite mit einer thermischen Isolationsschicht 29 versehen.

## Patentansprüche

1. Vorrichtung zum Verbrennen von in einem Medienstrom enthaltenen Störstoffen, bestehend aus einem zylindrischen Behälter mit einem Eintrittsstutzen und einem Austrittsstutzen für den Medienstrom, der durch ringförmig im Behälter angeordnete, axial ausgerichtete Wärmetauscher über eine mit einer Brennereinrichtung ausgestattete Ringkammer und über ein koaxial im Behälter gelagertes Hochgeschwindigkeitsrohr nach Umströmung der Wärmetauscher dem Austrittsstutzen zuführbar ist, dadurch gekennzeichnet, daß der Behälter aus mindestens drei koaxial aufeinander folgenden Behälterabschnitten (1, 2, 3) zusammengesetzt ist, von denen der erste Behälterabschnitt (1) die sich über dessen Länge erstreckenden Wärmetauscher (11) enthält, der zweite Behälterabschnitt (2) die ringförmig ausgebildete, aus Einzelbrennern (16) bestehende Brennereinrichtung und der dritte Abschnitt (3) das koaxiale Hochgeschwindigkeitsrohr (21) umfaßt, welches mit einem Endstück die Brennereinrichtung im zweiten Behälterabschnitt (2) durchdringt und sich bis zum ersten Behälterabschnitt (1) erstreckt wobei die Behälterabschnitte (1, 2, 3) dicht über radial nach außen vorstehende Flansche (28) lösbar miteinander verbunden sind.

2. Vorrichtung nach Anspruch 1, dadurch gekennzeichnet, daß in vom Hochgeschwindigkeitsrohr (21) durchdrungene Bereiche der Stirnseiten der Behälterabschnitte (1, 2, 3) Labyrinthdichtungen vorgesehen sind.

3. Vorrichtung nach Anspruch 1 oder 2, dadurch gekennzeichnet, daß die Einzelbrenner (16) kreisförmig verteilt angeordnet sind und jeweils mit einem den zweiten Behälterabschnitt (2) mit dem dritten Behälterabschnitt (3) verbindenden, mit Drallschaufeln (17) ausgestatteten Stutzen (18) versehen sind.

4. Vorrichtung nach einem der Ansprüche 1 bis 3, dadurch gekennzeichnet, daß zwischen dem Einströmquerschnitt des Hochgeschwindigkeitsrohres (21) und der diesem gegenüberliegenden Stirninnenseite (23) des dritten Behälterabschnittes (3) ein Abstand vorgesehen ist, der mindestens dem 0, 5fachen Durchmesser des Hochgeschwindigkeitsrohres (21) entspricht.

5. Vorrichtung nach einem der Ansprüche 1 bis 4, dadurch gekennzeichnet, daß die Wärmetauscher (11) als Rohr- oder Platten-Wärmetauscher ausgebildet sind.

6. Vorrichtung nach einem der Ansprüche 1 bis 5, dadurch gekennzeichnet, daß das Hochgeschwindigkeitsrohr (21) mit seinem einströmseitigen Ende (22) von einer Konsole (24) gleitend getragen ist.

7. Vorrichtung nach einem der Ansprüche 1 bis 6, dadurch gekennzeichnet, daß sämtliche Behälterabschnitte (1, 2, 3) auf ihrer jeweiligen Mantel- und Stirninnenseite mit einer Isolationsschicht (29) versehen sind.

## Claims

1. Device for burning impurities contained in a media stream, consisting of a cylindrical tank having an inlet connection and an outlet connection for the media stream, which can be supplied to the outlet connection, after flowing around the heat exchangers, through axially orientated heat exchangers arranged in the shape of a ring in the tank, via an annular chamber equipped with a burner facility and via a high-velocity tube mounted coaxially in the tank, characterised in that the tank is assembled from at least three coaxially successive tank sections (1, 2, 3), of which the first tank section (1) contains the heat exchangers (11), which extend the length thereof, the second tank section (2) includes the burner facility constructed in the shape of a ring and consisting of individual burners (16), and the third section (3) includes the coaxial high-velocity tube (21) which with an end piece penetrates through the burner facility in the second tank section (2) and extends as far as the first tank section (1), the tank sections (1, 2, 3) being interconnected tightly via radially outwardly projecting flanges (28) and in a detachable manner.

2. Device according to claim 1, characterised by the provision of labyrinth boxes in regions of the end faces of the tank sections (1, 2, 3) through which the high-velocity tube (21) penetrates.

3. Device according to claim 1 or 2, characterised in that the individual burners (16) are arranged in a circular distribution and are provided in each case with a connector (18) which is equipped with swirl vanes (17) and which connects the second tank section (2) to the third tank section (3).

4. Device according to any of claims 1 to 3, characterised in that between the inflow cross-section of the high-velocity tube (21) and the opposing inside end face (23) of the third tank section (3) there is a clearance corresponding to at least 0.5 of the diameter of the high-velocity tube (21).

5. Device according to any of claims 1 to 4, characterised in that the heat exchangers (11) are in the form of tube or plate heat exchangers.

6. Device according to any of claims 1 to 5, characterised in that a console (24) carries the high-velocity tube (21) in a sliding fashion by its inflow-side extremity (22).

7. Device according to any of claims 1 to 6, characterised in that all of the tank sections (1, 2, 3) are provided with an insulating layer (29) on the respective inside faces of their convex and end surfaces.

## Revendications

1. Dispositif pour la combustion d'impuretés contenues dans un courant de fluide, constitué d'un récipient cylindrique pourvu d'une tubulure d'entrée et d'une tubulure de sortie pour le flux de produit, qui peut être apporté à la tubulure de sortie par des échangeurs de chaleur orientés axialement et disposés annulairement dans le récipient, en passant par une chambre annulaire équipée d'un système de brûleurs et par un tube à grande vitesse monté coaxialement dans le récipient, en contournant les échangeurs de chaleur, **caractérisé** en ce que le récipient est composé d'au moins trois parties de récipient (1, 2, 3) se succédant coaxialement, parmi lesquelles la première partie de récipient (1) contient les échangeurs de chaleur (11) s'étendant sur sa longueur, la deuxième partie de récipient (2) comprend le système de brûleurs de configuration annulaire, constitué de brûleurs individuels (16), et la troisième partie (3) comprend le tube coaxial à haute vitesse (21), qui traverse par un embout le système de brûleurs dans la deuxième partie de récipient (2) et s'étend jusqu'à la première partie de récipient (1), les parties de récipient (1, 2, 3) étant mutuellement assemblées en étanchéité de façon amovible au moyen de collets (28) dépassant radialement vers l'extérieur.

2. Dispositif selon la revendication 1, **caractérisé** en ce que des garnitures d'étanchéité à labyrinthe sont prévues dans les régions des faces frontales des parties de récipient (1, 2, 3) qui sont traversées par le tube à grande vitesse (21).

3. Dispositif selon la revendication 1 ou 2, **caractérisé** en ce que les brûleurs individuels (16) sont disposés en étant répartis circulairement et sont chacun pourvus d'une tubulure (18) qui est équipée de pales de mise en rotation (17) et qui relie la deuxième partie de récipient (2) à la troisième partie de récipient (3).

4. Dispositif selon l'une des revendications 1 à 3, **caractérisé** en ce qu'une distance, qui correspond au moins à 0,5 fois le diamètre du tube à grande vitesse (21), est prévue entre la section transversale de courant affluent du tube à grande vitesse (21) et la face frontale intérieure (23) de la troisième partie de récipient (3) qui se trouve en vis-à-vis de cette section.

5. Dispositif selon l'une des revendications 1 à 4, **caractérisé** en ce que les échangeurs de chaleur (11) sont réalisés sous la forme d'échangeurs de chaleur tubulaires ou à plaques.

6. Dispositif selon l'une des revendications 1 à 5, **caractérisé** en ce que l'extrémité, du côté courant affluent (22), du tube à grande vitesse (21) est portée à coulissement par un support (24).

7. Dispositif selon l'une des revendications 1 à 6, **caractérisé** en ce que l'ensemble des parties de récipient (1, 2, 3) sont pourvues d'une couche d'isolation (29) sur leur face latérale intérieure et leurs faces frontales intérieures respectives.
